# EUROPÄISCHE PATENTSCHRIFT

(11) **EP 2 402 257 B1**
(45) Veröffentlichungstag und Bekanntmachung des Hinweises auf die Patenterteilung: **03.04.2013**
(21) Anmeldenummer: 11005397.2
(22) Anmeldetag: 01.07.2011
(51) Int. Cl.: B65D 5/00

(54) **Transportsicherungsanordnung für stapelbare Verpackungs-trays und entsprechender Zuschnitt**
Transport securing assembly for stackable packaging trays and corresponding blank
Agencement de fixation pour le transport de plateaux d'emballage empilables et flan correspondant

(30) Priorität: 02.07.2010 DE 202010009800 U
(43) Veröffentlichungstag der Anmeldung: 04.01.2012
(73) Patentinhaber: HANS KOLB Wellpappe GmbH & Co. KG, 87885 Memmingen (DE)
(72) Erfinder: Odenthal, Heinz, 53909 Zülpich (DE)
(74) Vertreter: Fiener, Josef

(56) Entgegenhaltungen:
- FR-A1- 2 905 937

## Beschreibung

Die Erfindung betrifft eine Verpackung mit einer Transportsicherungsanordnung mit den oberbegrifflichen Merkmalen des Anspruches 1 sowie einen entsprechenden Zuschnitt hierfür.

Derartige Transportsicherungsanordnungen sind z.B. in der FR 2 905 937 gezeigt und im Handel, beispielsweise im Discountbereich in großem Umfange im Einsatz, insbesondere in Form sog. Stapelnasen. Hierbei werden die einzelnen Artikel, beispielsweise einige Dutzend Becher, in einer Steige zu einer Verpackungseinheit zusammengefasst und übereinander auf einer Transportpalette gestapelt. Meist werden hierzu Wellpappen-Steigen verwendet. Die senkrecht nach oben stehenden Stapelnasen knicken jedoch relativ leicht um und ihre Gegenöffnungen sind oft mühsam zu finden, so dass die Gefahr besteht, dass der Stapel auf der Transportpalette instabil wird. Hierdurch sind solche Stapelnasen (vgl. FR 2 905 937 A1) beim Handel oder im Kommissionierbetrieb relativ unbeliebt. Zudem benötigen derartige Stapelnasen beim Zuschnitt gewisse Überstände, so dass viel Pappenverschnitt auftritt und damit die Herstellung relativ teuer ist.

Demzufolge liegt der Erfindung die Aufgabe zugrunde, eine Transportsicherungsanordnung zu schaffen, die die vorstehend genannten Nachteile vermeidet und insbesondere bei geringen Kosten eine gute Stapelbarkeit bietet.

Diese Aufgabe wird gelöst durch eine Verpackung gemäss den Merkmalen des Anspruches 1. Bevorzugte Ausführungsformen sind Gegenstand der Unteransprüche.

Durch die Selbstzentrierung und der sichere Verrastung der in Art einer Flachpyramide ausgerichteten Stapelkanten mit entsprechenden Ausnehmungen im Bodenteil des folgenden Trays wird eine hohe Stapelfestigkeit erreicht, so dass die allgemein vorgesehene Palettenhöhe ausgenutzt werden kann. Da die Zuschnitte für die Steige eine weitgehend rechteckige Grundform aufweisen, ist der Stanzbogen mit wenig Abfall nutzbar. Zudem kann dieser Zuschnitt maschinell in einfacher Weise aufgerichtet und verbunden werden. Durch die nur gering überstehende Stapelkante ist keine Knickgefahr gegeben und es wird eine einfache, stabile Stapelbarkeit bzw. Palettierung, ggf. auch mit Roboter ermöglicht. Die Eckbereiche der Steige sind dabei stabil aufgebaut, ohne die Warenentnahme zu behindern. Insgesamt ergibt sich eine besonders preisgünstige Herstellung, da nur einfache Zuschnitte erforderlich sind.

Nachfolgend wird ein Ausführungsbeispiel der Transportsicherungsanordnung anhand der Zeichnung näher erläutert und beschrieben. Hierbei zeigen:
Fig. 1 eine Transportsicherungsanordnung in Seitenansicht (Mitte) und in zwei perspektivischen Ansichten (etwas nach oben und unten gekippt); und
Fig. 2 einen Zuschnitt für die Steige (Tray-Verpackung gemäss Fig. 1).

In Fig. 1 ist in der Mitte eine Seitenansicht einer Transport-Steige 1 gezeigt, die im wesentlichen aus einem Bodenteil 2 mit daran angeschlossenen Seitenwänden 3 besteht (vgl. die beiden zugehörigen Perspektivansichten, etwas nach oben bzw. nach unten gekippt). Die Seitenwände 3 sind hierbei zu der in etwa quaderförmigen Steige 1 aufstellbar, wobei die Seitenwände 3 im Eckbereich 4 verbunden sind, insbesondere durch Laschen 6, die ausgehend von einer ähnlich aufgebauten Rück- bzw. Vorderwand 5 (nachfolgend auch als Seitenwand bezeichnet) die Seitenwände 3 umgreifen. Diese sind bevorzugt einstückig mit dem Bodenteil 2 aus Wellpappe gebildet (vgl. Zuschnitt in Fig. 2). Die in Fig. 1, unten nach links weisende Wand 5 umgrenzt (je nach Kundenwunsch) eine Zugriffsöffnung, um auf die in der Steige 1 gelagerten Waren leicht zugreifen zu können. Hierzu ist dort eine Umklapplasche 9 vorgesehen (vgl. auch Fig. 2).

In den vier Eckbereichen 4 sind oben Übergriffslaschen 7 vorgesehen, die aus einem obenliegenden Teil 7a und einem seitlichen Teil 7b bestehen. Letzter wird jeweils zur Seitenwand 3 abgeklappt und dort passend in einen Eckausschnitt 3' eingefügt, insbesondere bündig zur Seitenwand 3 verklebt (nämlich mit der Lasche 6). Hierdurch ergibt sich eine formschlüssige, stabile Verankerung des Teils 7b und eine sichere Abstützung des Teils 7a. Dieser Teil 7a nimmt dabei eine um den Winkel α nach oben ansteigende Ausrichtung an, so dass sich ein Überstand um das Maß Z (vgl. Fig. 1, Mitte) und damit eine Stapelkante 7' ergibt, die in entsprechende Ausnehmungen 8, insbesondere in Schlitzform eines darüber aufgesetzten Trays 1' eingreift. Dieses Maß Z entspricht bevorzugt der Dicke des Bodenteils 2. In Zusammenschau der vier Eckbereiche 4 mit den zum Tray-Innern ansteigenden Stapelkanten 7' ergibt sich in gedachter Verlängerung bevorzugt eine flache Pyramidenform, so dass sich aufgestapelte Steigen 1 selbst zentrieren, ggf. mit leichten Seitwärtsbewegungen und sich somit die Stapelkanten 7' und die Ausnehmungen 8 quasi selbst finden. Beim Palettieren wird somit eine einfache Stapelbarkeit und eine erhöhte Stapelfestigkeit erzielt.

In Fig. 2 ist das Bodenteil 2 mit angeformten Seitenwänden 3, 5 und Laschen 6 als ein einziger Zuschnitt dargestellt, der somit den Hauptteil der Verpackung bildet. Zudem sind die Übergriffslaschen 7 und die Umklapplasche 9 sowie an sich bekannte Einstecklaschen 9' einstückig angeformt. Letztere werden nach Trennen von der Umklapplasche 9 in Verriegelungsschlitze 9" an den Laschen 6 eingesteckt. Durch die kompakte Form des Zuschnittes ergibt sich eine wesentliche Kostenreduzierung bei der Herstellung und zugleich eine hohe Stabilität. Bevorzugt werden die strichliert dargestellten Rillungen bzw. Faltlinien zur Abgrenzung der Seitenwände 3 und 5 sowie der angrenzenden Komponenten dabei bereits im Durchlauf durch die Wellpappenanlage (mit Ausstanzen der Ausnehmungen 8 etc.) gefertigt, so dass sich eine weitere Kostensenkung ergibt. Die Laschen 6 werden nach innen zum Bodenteil 2 hin geklappt und die Seitenwände 3 und 5 zur Steige 1 aufgerichtet, um dann meist maschinell verklebt zu werden (vgl. Fig. 1) oder auf andere Weise verbunden zu werden. Durch die Umklapplasche 9 ist Seiten- oder Vorderwand 5 dann doppelschichtig und somit stabil sowie ohne offene Schnittkanten, sofern vom Kunden gewünscht.

Wie erwähnt, besitzen die vier Eckbereiche 4 einen grundsätzlich gleichen Aufbau, wie dies mit gleichen Bezugszeichen angedeutet ist. Insbesondere erstreckt sich der obenliegende Teil 7a von jedem Eckbereich 4 ausgehend nach innen zur Steigenmitte hin und steigt nach oben an, so dass sich eine Stapelkante 7' ergibt und damit insgesamt eine Pyramidenform mit einem flachen Steigungswinkel α von etwa 10°. Die so gebildete Stapelkante 7' muss dabei nicht geradlinig sein, sondern kann z. B. auch etwas gewölbt sein, um in den Ausnehmungen 8 einzugreifen und so die gestapelten Trays bzw. Steigen 1, 1' etc. zu "verriegeln". Die Stapelkante 7' kann dabei noch stärker ausgeprägt werden, wenn der Teil 7a einen Einschnitt 7c in Richtung y des Zuschnitts aufweist (hier nur bei der rechten, oberen Übergriffslasche 7 dargestellt). Damit ergibt sich eine besonders hohe Stabilität und Robustheit der Transportsicherungsanordnung.

## Patentansprüche

1. Verpackung nach Art stapelbarer Verpackungs-Trays, die mit einem Bodenteil (2) und Seitenwände (3, 5) zu einer quaderförmigen Steige (1) aufstellbar sind und im Eckbereich (4) verbunden sind, mit einer Übergriffslaschen (7) entheltanden Transportsicherungsanordnung, **dadurch gekennzeichnet, dass**
im Eckbereich (4) je eine übergriffslasche (7) angeordnet ist, deren obenliegender Teil (7a) nach oben ansteigend und um ein Maß (Z) unter Bildung einer Stapelkante (7') überstshend befestigt ist und zum Eingriff in Ausnehmungen (8) im Bodenteil (2) der darauf folgenden Steige (1') vorgesehen ist, wobei die Ausnehmungen (8) jeder Verpackung in senkrechter Projektion unterhalb den Staper kanten (7') derselben Verpackung angeorbnet sind.

2. Verpackung nach Anspruch 1, **dadurch gekennzeichnet, dass** das Bodenteil (2), die Seitenwände (3, 5), die Laschen (6) und die Übergriffalaschen (7) einstückig aus Wellpappe geformt sind.

3. Verpackung nach Anspruch 1 oder 2, **dadurch gekennzeichnet, dass** zwei der Seitenwände (3 oder 5) Eckausschnitte (3') aufweisen, in die der seitliche Teil (7b) der Übergriffslaschen (7) passend eingreift.

4. Verpackung nach einem der Ansprüche 1 bis 3, **dadurch gekennzeichnet, dass** die Eckausschnitte (3') und der seitliche Teil (7b) der Übergriffslaschen (7) im Mittelbereich abgerundet sind.

5. Verpackung nach Anspruch 4, **dadurch gekennzeichnet, dass** der seitliche Teil (7b) im Eckausschnitt (3') als Doppellage bündig verklebt ist.

6. Verpackung nach einem der Ansprüche 1 bis 5, **dadurch gekennzeichnet dass** die Ausnehmungen (8) im Bodenteil (2) als Schlitze geformt sind, die inquer (X)und/oderlängs (Y-) Richtung der Verpackung ausgerichtet sind, wobei bevorzugt in den obenliegenden Teilen (7a) wenigstens ein Einschnitt (7c) vorgesehen ist, insbesondere in Y-Richtung.

7. Verpackung nach einem der Ansprüche 1 bis 6, **dadurch gekennzeichnet, dass** das Maß (Z) der Dicke des Bodenteils (2) entspricht.

8. Verpackung nach einem der Ansprüche 1 bis 7, **dadurch gekennzeichnet, dass** an zumindest einer der Seitenwände (3, 5) eine Umklapplasche (9) und zwei Stecklaschen (9') angeformt sind.

9. Zuschnitt für eine Verpackung nach einem der Ansprüche 1 bis 8, **dadurch gekennzeichnet, dass** das Bodenteil (2) mit angeformten Seitenwänden (3, 5), Laschen (6) und Übergriffslaschen (7) aus Wellpappe geb Idet ist, wobei Ausrehmungen (8) entsprechend dem Verlauf der stapelkanten (7') im Bodenteil angeordnet sind.

## Claims

1. Package in form of stackable packaging trays, with a bottom part (2) and side walls (3, 5) to be set-up as a rectangular crate (1) being connected in the corner region (4) and having transport securing means including overlapping flaps (7), **characterized in that** each corner region (4) has an overlapping flap (7), the upper part (7a) thereof raises upwards and is fixed with a projecting amount (Z) to form a stacking edge (7') being provided for engagement in recesses (8) in the bottom part (2) of the following crate (1'), wherein the recesses (8) of each package are arranged in vertical projection below the stacking edges (7') of the same package,

2. Package of claim 1, **characterized in that** the bottom part (2), the side walls (3, 5), the flaps (6) and the overlapping flaps (7) are integrally formed from corrugated cardboard,

3. Package of claim 1 or 2, **characterized in that** two of the side walls (3 or 5) have corner cuts (3'), into which the lateral portion (7b) of the overlapping flaps (7) fittingly engages.

4. Package of one of claims 1 to 3, **characterized in that** the corner cuts (3') and the lateral portion (7b) of the overlapping flaps (7) are rounded in the middle region.

5. Package of claim 4, **characterized in that** the lateral portion (7b) in the corner cut (3') is bonded as a flush double layer.

6. Package of one of claims 1 to 5, **characterized in that** the recesses (8) in the bottom part (2) are formed as slots in the traverse (X) and/or longitudinal (Y)-direction of the package, wherein preferably at least one cut (7c) is provided in the upper part (7a), in particular in Y-direction.

7. Package of one of claims 1 to 6, **characterized in that** the amount (Z) corresponds to the thickness of the bottom part (2).

8. Package of one of claims 1 to 7, **characterized in that** a folding flap (9) and two insertion flaps (9') are formed on at least one of the side walls (3, 5).

9. Blank for a package according to one of claims 1 to 8, **characterized in that** the bottom part (2) is formed with integral side walls (3, 5), flaps (6) and overlapping flaps (7) of corrugated cardboard, wherein recesses (8) are arranged in the bottom part according to the direction of the stacking edges (7').

## Revendications

1. Emballage conçu à la manière de plateaux de conditionnementempilablesqui peuvent être dressés pour former une caisse parallélépipédique(1), par une partie de fond (2) et par des parois latérales (3, 5), et sont reliés, dans la zone d'angle (4), à un dispositif de sécurité de transport comportant des pattes (7) en recouvrement, **caractérisé par le fait que** la zone d'angle (4) est respectivement pourvue d'une patte (7) en recouvrement dont la partie supérieure (7a) pointe vers le haut, est fixée avec débord d'une cote (Z) en formant une arête d'empilement(7'), et est prévue pour pénétrer dans des évidements (8) pratiqués dans la partie de fond (2) de la caisse (1') successive, les évidements (8) de chaque emballage étant situés, en projection verticale, au-dessous des arêtes d'empilement (7') dudit emballage.

2. Emballage selon la revendication 1, **caractérisé par le fait que** la partie de fond (2), les parois latérales (3, 5), les pans (6), et les pattes (7) en recouvrement, sont façonnés d'une seule pièce en carton ondulé.

3. Emballage selon la revendication 1 ou 2, **caractérisé par le fait que** deux, parmi les parois latérales (3 ou 5), présentent des découpes d'angle (3') dans lesquelles vient s'ajuster la partie latérale (7b) des pattes (7) en recouvrement.

4. Emballage selon l'une des revendications 1 à 3, **caractérisé par le fait que** les découpes d'angle (3'), et la partie latérale (7b) des pattes (7) en recouvrement, sont arrondies dans la région médiane.

5. Emballage selon la revendication 4,**caractérisé par le fait que** la partie latérale (7b) est collée avec affleurement dans la découpe d'angle (3'), en constituant une couche double.

6. Emballage selon l'une des revendications 1 à 5, **caractérisé par le fait que** les évidements (8), pratiqués dans la partie de fond (2), revêtent la forme de fentes orientées dans la direction transversale des X et/ou dans la direction longitudinale des Y dudit emballage, au moins une entaille (7c) étant de préférence prévue dans les parties supérieures (7a), en particulier dans la direction des Y.

7. Emballage selon l'une des revendications 1 à 6, **caractérisé par le fait que** la cote (Z) correspond à l'épaisseur de la partie de fond (2).

8. Emballage selon l'une des revendications 1 à 7, **caractérisé par le fait qu'**une patte rabattable (9) et deux pattes d'emboîtement (9') sont ménagées sur au moins l'une des parois latérales (3, 5).

9. Flan prédécoupé destiné à un emballage conforme à l'une des revendications 1 à 8, **caractérisé par le fait que** la partie de fond (2), à laquelle des parois latérales (3, 5), des pans (6) et des pattes (7) en recouvrement sont rattachés d'un seul tenant, consiste en du carton ondulé, des évidements (8) étant pratiqués dans ladite partie de fond, en concordance avec le tracé des arêtes d'empilement (7').
